# EUROPÄISCHE PATENTSCHRIFT

(11) **EP 3 378 132 B1**
(45) Veröffentlichungstag und Bekanntmachung des Hinweises auf die Patenterteilung: **06.08.2025**
(21) Anmeldenummer: 16801947.9
(22) Anmeldetag: 09.11.2016
(51) Int. Cl.: H01R 13/627, H01R 13/639

(54) **STECKVERBINDER MIT SICHERUNGSELEMENT**
PLUG CONNECTOR WITH SECURING ELEMENT
CONNECTEUR DOTÉ D'UN ÉLÉMENT DE VERROUILLAGE

(30) Priorität: 19.11.2015 DE 102015120025
(43) Veröffentlichungstag der Anmeldung: 26.09.2018
(73) Patentinhaber: HARTING Electronics GmbH, 32339 Espelkamp (DE)
(72) Erfinder: LÜCKEMEIER, Martin, 31603 Diepenau (DE); DOEHRING, Andreas, 32339 Espelkamp (DE)
(86) Internationale Anmeldenummer: PCT/DE2016/100529
(87) Internationale Veröffentlichungsnummer: WO 2017/084654

(56) Entgegenhaltungen:
- WO-A1-2007/071479
- WO-A1-2015/063048
- US-A1- 2009 264 003
- US-B2- 7 632 130

## Beschreibung

Die Erfindung geht aus von einem Steckverbinder nach dem Oberbegriff des unabhängigen Anspruchs 1.

Derartige Steckverbinder werden benötigt, um Leitungen reversibel miteinander zu verbinden. Dabei werden Steckverbinder an Enden von Leitungen befestigt und einzelne Leiter in der Leitung mit Kontaktelementen versehen die im Steckverbinder aufgenommen sind. Die Kontaktelemente können bei der Verbindung des Steckverbinders mit einem weiteren Gegensteckverbinder korrespondierende Kontaktelemente im Gegensteckverbinder kontaktieren.

Um eine sichere Verbindung mit einem Gegensteckverbinder zu gewährleisten, verfügen Steckverbinder meist über Rastmittel, welche eine Verrastung der Steckverbinder miteinander ermöglichen. Um die Verrastung zu lösen sind aus dem Stand der Technik diverse Mechanismen bekannt. Eine häufig genutzte Mechanik ist die sogenannte Push-Pull (Drücken-Ziehen) Verriegelung. Hierbei verrastet der Steckverbinder beim Verbinden mit dem Gegensteckverbinder selbsttätig. Durch Drücken (Push) wird verrastet. Gelöst wird die Verriegelung durch Ziehen (Pull) an einem Schiebeelement, welches zumindest teilweise das Gehäuse des Steckverbinders bildet. Beim Verschieben des Schiebeelements entgegen der Steckrichtung wird die Mechanik zur Verrastung des Steckverbinders betätigt und der Steckverbinder vom Gegensteckverbinder gelöst.

Aus dem Stand der Technik sind diverse Push-Pull-Steckverbinder bekannt, welche alle nach einem ähnlichen Prinzip ver- und entrasten. Durch Aufstecken eines Steckverbinders auf einen Gegensteckverbinder werden beide miteinander verrastet. Durch Ziehen an einem Schiebeelement wird die Verrastung gelöst und der Steckverbinder kann abgezogen werden.

Nachteilig wirkt sich bei den bekannten Lösungen aus, dass die Einfachheit der Konstruktion sich ebenso negativ auswirken kann. Durch das bloße Abziehen des Steckverbinders kann diese vom Gegensteckverbinder gelöst und dekontaktiert werden. Je nach Anwendung kann sich dies negativ auswirken und ungewollt sein. So kann zum Beispiel bei einer Vielzahl von angeordneten Push-Pull-Steckverbindern auf sehr engem Raum beim Abziehen eines Steckverbinders ein benachbarter Steckverbinder versehentlich mit gelöst und dekontaktiert werden.

Die Druckschrift WO 2007/071479 A1 offenbart eine elektrischen Steckverbindung mit einem männlichen Stecker, mit einem weiblichen Stecker und mit einer Sicherungshülse, die auf einem Kontaktträger des weiblichen Steckers axial verschiebbar geführt ist und die beiden Stecker in ihrer ineinander gesteckten Position sichert. Darauf aufbauend schlägt die Druckschrift vor, dass der Kontaktträger des weiblichen Steckers mindestens ein Rastelement aufweist, das durch den männlichen Stecker quer zur Steckrichtung nach aussen auslenkbar bzw. aufweitbar ist. Weiterhin ist das Rastelement bei vollständig ineinander gesteckten Steckern mit dem männlichen Stecker verrastet und kann durch die über das Rastelement verschobene Sicherungshülse gegen ein Entrasten blockiert werden.

Die Druckschrift US 2009/0264003 A1 offenbart einen Steckverbinder mit einem Mantelglied und einem Push-Pull Mechanismus.

Die Druckschrift WO 2015/063048 A1 Die Erfindung betrifft einen Stecker für einen Steckverbinder, umfassend eine innere Baugruppe, eine bezüglich der inneren Baugruppe verschiebbar gelagerte und die innere Baugruppe zumindest teilweise umschliessende äussere Hülse, und erste Verriegelungsmittel zum Verriegeln des Steckers mit einem zugeordneten Steckverbinderteil bei einem Aufstecken des Steckers auf das Steckverbinderteil, wobei die Verriegelung durch eine Verschiebung der äusseren Hülse bezüglich der inneren Baugruppe gelöst werden kann. Dabei ist ein zusätzliches Verriegelungselement vorgesehen, welches verschiebbar gelagert ist und in mindestens eine stabile Verriegelungsposition, in der die Verschiebung der äußeren Hülse bezüglich der inneren Baugruppe blockiert ist, und mindestens eine stabile Freigabeposition, in der die Verschiebung der äusseren Hülse bezüglich der inneren Baugruppe freigegeben ist, bringbar ist.

Die Druckschrift US 7,632,130 B2 offenbart einen Push-Pull Steckverbinder mit einem einklappbaren Verriegelungselement, welches im eingeklappten Zustand in der Lage ist, die entriegelnde Bewegung der äußeren Hülse zu blockieren.

Der Erfindung liegt die Aufgabe zugrunde, einen Push-Pull-Steckverbinder vorzustellen, welcher gegen das versehentliche Entriegeln und Dekontaktieren gesichert werden kann. Der Steckverbinder soll so ausgebildet sein, dass zum Lösen des Steckverbinders zumindest ein weiterer Handgriff getätigt werden muss. Für eine einfache Handhabung soll jedoch weiterhin eine Bedienung mit einer Hand möglich sein.

Die Aufgabe wird mit einem Steckverbinder der eingangs erwähnten Art durch die Merkmale des kennzeichnenden Teils des unabhängigen Anspruchs 1 gelöst.

Vorteilhafte Ausgestaltungen der Erfindung sind in den Unteransprüchen angegeben.

Bei der Erfindung handelt es sich um einen sogenannten Push-Pull-Steckverbinder wie er aus dem Stand der Technik bekannt ist. Der Steckverbinder weist einen Grundkörper auf, in welchem ein anzuschließendes Kabel und Kontaktelemente aufgenommen sind. Der Grundkörper ist von einem Schiebeelement umgeben, welches als Betätiger des Steckverbinders fungiert und gleichzeitig die Entriegelung einer Verrastung mit einem Gegensteckverbinder dient.

Der Steckverbinder bildet eine Steckseite und eine Anschlussseite. Die Anschlussseite ermöglicht das Einführen einer Leitung in den Grundkörper des Steckverbinders. Im Steckverbinder sind die Adern der Leitung mit Kontaktelementen verbunden. Die Kontaktelemente wiederum sind an die Steckseite des Steckverbinders geführt und ermöglichen hier die Kontaktierung mit einem Gegensteckverbinder. Durch den Steckverbinder erstreckt sich eine Steckachse zentrisch von der Steckseite zur Anschlussseite.

Um eine sichere Verrastung mit einem Gegensteckverbinder zu realisieren verfügt der Steckverbinder über Rastmittel die mit dem Gegensteckverbinder zusammenwirken und ein ungewolltes Dekontaktieren verhindern. Um den Steckverbinder und den Gegensteckverbinder zu trennen ist das Schiebeelement am Steckverbinder vorgesehen. Das Schiebeelement ist um einen definierten Bereich am Grundkörper verschiebbar angebracht. Durch Verschieben des Schiebeelements entgegen der Steckrichtung, weg von der Steckseite, hin zur Anschlussseite, wirkt das Schiebeelement auf die Rastmittel des Steckverbinders ein. Die Verrastung zwischen Steckverbinder und Gegensteckverbinder wird so gelöst.

Erfindungsgemäß verfügt der Steckverbinder über ein zusätzliches Sicherungselement welches ebenfalls am Grundkörper des Steckverbinders angebracht ist. Das Sicherungselement ist zwischen zwei Stellungen beweglich angeordnet: eine offene Stellung und eine verriegelte Stellung. Dabei blockiert das Sicherungselement die Bewegung des Schiebelements von einer steckseitigen Endstellung in eine anschlussseitige Endstellung wenn es sich in der verriegelten Stellung befindet. In der offenen Stellung gibt das Sicherungselement die Bewegung des Schiebelements frei und ermöglicht ein Dekontaktieren und ein Lösen des Steckverbinders vom Gegensteckverbinder.

Erfindungsgemäß ist das Sicherungselement drehbar am Steckverbinder angeordnet. Dadurch kann das Sicherungselement von der offenen in die verriegelte Stellung gedreht werden und umgekehrt. Die dient einer besonders einfachen Handhabung für die keine zweite Hand durch einen Anwender benötigt wird. Zweckmäßig ist das Sicherungselement dafür ringförmig ausgebildet und umgibt den Steckverbinder so, dass es um die Steckachse drehbar ist.

Um eine Bewegung des Schiebeelements zur blockieren weist das Sicherungselement zumindest einen Sperrbereich auf. In der verriegelten Stellung des Sicherungselements befindet sich der Sperrbereich im Bewegungsbereich des Schiebeelements. So kann ein Verschieben des Schiebeelements zum Lösung der Verriegelung unterbunden werden. Der Sperrbereich ist so ausgebildet, dass er sich radial vom Sicherungselement und der Steckachse weg erstreckt. Je nach Stellung des Sicherungselements (offene oder verriegelte Stellung) befindet sich der Sperrbereich in der Bewegungsbahn des Schiebeelements, oder gibt dieses frei.

In besonders bevorzugten Ausführungsformen weist das Sicherungselement zwei oder vier Sperrbereiche auf. Dabei sind die Sperrbereiche gleichmäßig über den Umfang des Sicherungselements angeordnet. Besonders vorteilhaft sind vier Sperrbereiche, welche im geöffneten Zustand in vier Ecken eines eckigen Steckverbinders und dessen Schiebelements bewegbar sind. So kann das rechteckige Schiebeelement so verschoben werden, dass die vier Sperrbereiche in dessen Eckbereichen aufgenommen werden und eintauchen.

Eine spezielle Ausführungsform sieht vor, dass Sicherungselement am Grundkörper des Steckverbinders zwischen dem Schiebeelement und einer Kabelverschraubung an der Anschlussseite des Steckverbinders anzuordnen ist. Diese Anordnung ist besonders vorteilhaft, da das Sicherungselement sich so in der Bewegungsbahn des Schiebeelements zum Entrasten des Steckverbinders befindet. Durch die erfindungsgemäße Ausgestaltung des Steckverbinders mit einem drehbaren Sicherungselement wird die Aufgabe der vorliegenden Erfindung besonders vorteilhaft gelöst und die aus dem Stand der Technik bekannten Probleme behoben. Ein versehentliches Lösen und Dekontaktieren des Steckverbinders kann auf eine einfache Weise verhindert werden, während die Handhabung des Steckverbinders weiterhin einfach ist.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Steckverbinders mit Sicherungselement in geöffneter Stellung;
- Fig. 2: eine perspektivische Darstellung eines erfindungsgemäßen Steckverbinders mit Sicherungselement in verriegelter Stellung;
- Fig. 3: eine perspektivische Darstellung eines erfindungsgemäßen Steckverbinders mit betätigtem Schiebeelement;
- Fig. 4: eine Schnittdarstellung eines erfindungsgemäßen Steckverbinders durch ein geöffnetes Sicherungselement; und
- Fig. 5: eine Schnittdarstellung eines erfindungsgemäßen Steckverbinders durch ein verriegeltes Sicherungselement.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Darstellung eines erfindungsgemäßen Steckverbinders mit Sicherungselement 2 in geöffneter Stellung. Der Steckverbinder wird aus einem Grundkörper gebildet, welcher sich entlang einer Steckachse A erstreckt. Im hinteren, linken Bereich der Figur 1 bildet der Steckverbinder eine Steckseite. Gegenüberliegend, im vorderen, rechten Bereich bildet der Steckverbinder eine Anschlussseite. Die Anschlussseite ist durch eine Kabelverschraubung gebildet.

Der Grundkörper des Steckverbinders ist von einem Schiebeelement 1 umgeben. Das Schiebeelement 1 kann entlang der Steckachse A um einen gewissen Bereich verschoben werden. Durch das Verschieben des Schiebeelements 1 in Richtung der Anschlussseite wird eine im Steckverbinder befindliche Rastung geöffnet und die Verbindung zu einem Gegensteckverbinder kann gelöst werden.

Zwischen dem Schiebeelement 1 und der Kabelverschraubung auf der Anschlussseite des Steckverbinders ist erfindungsgemäß das Sicherungselement 2 angeordnet. Das ringförmig ausgebildete Sicherungselement 2 umgibt den Anschlussbereich des Steckverbinders und ist an diesem drehbar angebracht. Das Sicherungselement 2 verfügt über zwei (hier nur einer sichtbar) Sperrbereiche 3. Die Sperrbereiche 3 sind gegenüberliegend am Sicherungselement 2 angeformt. In der hier dargestellten geöffneten Stellung des Sicherungselements 2 liegen die Sperrbereiche 3 in den Eckbereichen des Schiebeelements 1. So kann das Schiebeelement 1 über die Sperrbereiche 3 hinweg in Richtung der Anschlussseite des Steckverbinders verschoben werden.

Die Figur 2 zeigt eine perspektivische Darstellung eines erfindungsgemäßen Steckverbinders mit Sicherungselement 2 in verriegelter Stellung. Dabei ist das Sicherungselement 2 am Steckverbinder um etwa 45° zur geöffneten Stellung gedreht. Durch die Drehung des Sicherungselements 2 befinden sich die Sperrbereiche 3 so vor dem Schiebeelement 1, dass diese nicht mehr in Richtung der Anschlussseite verschoben werden können. Der Steckverbinder kann nicht gelöst und entriegelt werden.

Eine perspektivische Darstellung eines erfindungsgemäßen Steckverbinders mit betätigtem Schiebeelement 1 ist in der Figur 3 gezeigt. Hier befindet sich das Sicherungselement 2 in geöffneter Stellung, entsprechend der Figur 1. Gleichzeitig ist das Schiebeelement 1 in Richtung der Anschlussseite des Steckverbinders verschoben. Die innenliegenden Rastmittel des Steckverbinders werden so gelöst. Erkennbar sind die Sperrbereiche 3 (sichtbar nur eines) die in die Eckbereiche des Schiebeelements 1 eintauchen und so die Bewegung des Schiebeelements 1 freigeben.

Die geöffnete und verriegelte Stellung des Sicherungselements 2 ist in der Figur 4 bzw. Figur 5 noch einmal in einer Schnittdarstellung dargestellt. Die Schnittdarstellung ist jeweils durch das Sicherungselement 2 quer zur Steckachse A ausgeführt.

In der Figur 4 sind die Sperrbereiche 3 gut erkennbar, wie sie sich in die Eckbereiche des Schiebelements 1 einfügen. In der Figur 5 ist das Sicherungselement 2 um ca. 45° gedreht, so dass die Sperrbereiche 3 vor die Seiten des Schiebeelements 1 gedreht sind. Eine Bewegung des Schiebelements 1 wird so blockiert und ein Lösen des Steckverbinders verhindert.

In der Figur 4 und der Figur 5 ist zudem eine Arretierung des Sicherungselements 2 am Grundkörper erkennbar. Dafür verfügt der Grundkörper über Nubbel 4 welche jeweils die geöffnete bzw. verriegelte Stellung definieren. Das Sicherungselement 3 kann mit entsprechenden Nuten 5 auf den Nubbeln 4 rasten um in den zwei Stellungen einzurasten. Das Sicherungselement 2 kann so in der geöffneten und der verriegelten Stellung verrasten. Ein versehentliches Freigeben oder Sperren des Schiebeelements 1 wird so vermieden.

## Patentansprüche

1. Steckverbinder, welcher einen Grundkörper, ein Schiebeelement (1) und Rastmittel zur sicheren Verrastung mit einem Gegensteckverbinder aufweist,
wobei der Grundkörper eine Steckseite und eine Anschlussseite aufweist,
wobei der Steckverbinder eine Steckachse (A) bildet, welche sich von der Steckseite hin zu der Anschlussseite durch den Steckverbinder erstreckt,
wobei das Schiebeelement (1) den Grundkörper umfasst und auf diesem, entlang der Steckachse (A) beweglich, angeordnet ist, um durch seine Verschiebung in Richtung der Steckseite auf die Rastmittel des Steckverbinders einzuwirken und die Verrastung zwischen Steckverbinder und Gegensteckverbinder so zu lösen, wobei der Steckverbinder ein Sicherungselement (2) aufweist, um die Verschiebung des Schiebeelements von einer steckseitigen Endstellung in eine anschlussseitige Endstellung wenn es sich in der verriegelten Stellung befindet, zu blockieren und so den Steckverbinder gegen ein versehentliches Entriegeln zu sichern,
wobei das Sicherungselement (2) zwischen dem Schiebeelement (1) und der Anschlussseite des Steckverbinders angeordnet ist und
wobei das Sicherungselement (2) beweglich zwischen einer offene Stellung und einer verriegelten Stellung am Grundkörper angeordnet ist, wobei das Sicherungselement (2) sowohl in der geöffneten als auch der verriegelten Stellung am Grundkörper verrastbar ist,
wobei das Sicherungselement (2) um die Steckachse (A) drehbar am Steckverbinder angeordnet ist,
wobei das Sicherungselement (2) ringförmig ausgebildet ist und den Grundkörper umgibt,
wobei das Sicherungselement (2) zumindest einen Sperrbereich (3) aufweist, **dadurch gekennzeichnet, dass**
sich der zumindest eine Sperrbereich (3) radial von der Steckachse (A) vom Sicherungselement (2) weg erstreckt, und dass sich der Sperrbereich nach Stellung des Sicherungselements (2) in der Bewegungsbahn des Schiebeelements (1) befindet oder dieses frei gibt.

2. Steckverbinder nach vorstehendem Anspruch,
**dadurch gekennzeichnet, dass**
das Sicherungselement (2) zwei Sperrbereiche (3) aufweist.

3. Steckverbinder nach vorstehendem Anspruch,
**dadurch gekennzeichnet, dass**
die Sperrbereiche (3) an zwei, gegenüberliegenden Kreissegmenten des Sicherungselements (2) angeordnet sind.

4. Steckverbinder nach Anspruch 2,
**dadurch gekennzeichnet, dass**
das Sicherungselement (2) vier Sperrbereiche (3) aufweist, welche gleichmäßig über den Umfang des Sicherungselements (2) verteilt angeordnet sind.

5. Steckverbinder nach einem der vorstehenden Ansprüche,
**dadurch gekennzeichnet, dass**
der zumindest eine Sperrbereich (3) in der offenen Stellung die Bewegung des Schiebeelements (1) freigibt und dass der zumindest eine Sperrbereich (3) in der verriegelten Stellung die Bewegung des Schiebeelements (1) blockiert.

6. Steckverbinder nach einem der vorstehenden Ansprüche,
**dadurch gekennzeichnet, dass**
das Sicherungselement (2) zwischen dem Schiebeelement (1) und einer Kabelverschraubung des Steckverbinders angeordnet ist.

## Claims

1. Plug-in connector, which has a main body, a sliding element (1) and latching means for secure latching to a mating plug-in connector,
wherein the main body has a plug-in side and a connection side,
wherein the plug-in connector forms a plug-in axis (A) which extends through the plug-in connector from the plug-in side to the connection side,
wherein the sliding element (1) comprises the main body and is arranged thereon so as to be movable along the plug-in axis (A) in order, owing to its displacement in the direction of the plug-in side, to act on the latching means of the plug-in connector and to release the latching between the plug-in connector and the mating plug-in connector in this way, wherein the plug-in connector has a securing element (2) in order to block the displacement of the sliding element from a plug-inside end position to a connection-side end position when it is in the locked position, and to secure the plug-in connector against inadvertent unlocking in this way, wherein the securing element (2) is arranged between the sliding element (1) and the connection side of the plug-in connector, and wherein the securing element (2) is arranged on the main body so as to be movable between an open position and a locked position, wherein the securing element (2) can be latched to the main body both in the open and in the locked position, wherein the securing element (2) is arranged on the plug-in connector so as to be rotatable about the plug-in axis (A),
wherein the securing element (2) is of annular form and surrounds the main body,
wherein the securing element (2) has at least one blocking region (3), **characterized in that**
the at least one blocking region (3) extends away from the securing element (2) radially from the plug-in axis (A), and **in that**, after the securing element (2) has been positioned, the blocking region is situated in the movement path of the sliding element (1) or clears said movement path.

2. Plug-in connector according to the preceding claim, **characterized in that**
the securing element (2) has two blocking regions (3).

3. Plug-in connector according to the preceding claim, **characterized in that**
the blocking regions (3) are arranged on two opposite circular segments of the securing element (2).

4. Plug-in connector according to Claim 2,
**characterized in that**
the securing element (2) has four blocking regions (3) which are arranged so as to be distributed uniformly over the periphery of the securing element (2).

5. Plug-in connector according to any of the preceding claims,
**characterized in that**
the at least one blocking region (3) releases the movement of the sliding element (1) in the open position, and **in that**
the at least one blocking region (3) blocks the movement of the sliding element (1) in the locked position.

6. Plug-in connector according to any of the preceding claims,
**characterized in that**
the securing element (2) is arranged between the sliding element (1) and a cable gland of the plug-in connector.

## Revendications

1. Connecteur, lequel comporte un corps de base, un élément coulissant (1) et des moyens d'enclenchement destinés à être enclenchés avec fiabilité avec un contre-connecteur,
le corps de base comportant un côté d'enfichage et un côté de raccordement,
le connecteur formant un axe d'enfichage (A), lequel s'étend depuis le côté d'enfichage vers le côté de raccordement à travers le connecteur,
l'élément coulissant (1) comprenant le corps de base et étant disposé sur celui-ci, de manière mobile le long de l'axe d'enfichage (A) pour agir sur les moyens d'enclenchement du connecteur par son coulissement en direction du côté d'enfichage et pour déclencher l'enclenchement entre le connecteur et le contre-connecteur de telle sorte que le connecteur comporte un élément d'arrêt (2) pour bloquer le coulissement de l'élément coulissant depuis une position finale côté enfichage dans une position finale côté raccordement, lorsqu'il se trouve dans la position verrouillée et pour empêcher ainsi le déverrouillage accidentel du connecteur, l'élément d'arrêt (2) étant disposé entre l'élément coulissant (1) et le côté de raccordement du connecteur et l'élément d'arrêt (2) étant disposé sur le corps de base de manière mobile entre une position ouverte et une position verrouillée, l'élément d'arrêt (2) pouvant être enclenché sur le corps de base à la fois dans la position ouverte et dans la position verrouillée, l'élément d'arrêt (2) étant disposé sur le connecteur de manière à pouvoir tourner autour de l'axe d'enfichage (A),
l'élément d'arrêt (2) étant réalisé de manière annulaire et entourant le corps de base,
l'élément d'arrêt (2) comportant au moins une zone de blocage (3), **caractérisé en ce que**
l'au moins une zone de blocage (3) s'étend de manière éloignée de l'élément d'arrêt (2) radialement par rapport à l'axe d'enfichage (A), et **en ce que** la zone de blocage se trouve, après le placement de l'élément d'arrêt (2), sur la trajectoire de déplacement de l'élément coulissant (1) ou libère celui-ci.

2. Connecteur selon la revendication précédente, **caractérisé en ce que**
l'élément d'arrêt (2) comporte deux zones de blocage (3).

3. Connecteur selon la revendication précédente, **caractérisé en ce que**
les zones de blocage (3) sont disposées sur deux segments circulaires se faisant face de l'élément d'arrêt (2).

4. Connecteur selon la revendication 2,
**caractérisé en ce que**
l'élément d'arrêt (2) comporte quatre zones de blocage (3), qui sont réparties de manière homogène sur la périphérie de l'élément d'arrêt (2).

5. Connecteur selon l'une des revendications précédentes,
**caractérisé en ce que**
l'au moins une zone de blocage (3) libère le déplacement de l'élément coulissant (1) dans la position ouverte, et **en ce que**
l'au moins une zone de blocage (3) bloque le déplacement de l'élément coulissant (1) dans la position verrouillée.

6. Connecteur selon l'une des revendications précédentes,
**caractérisé en ce que**
l'élément d'arrêt (2) est disposé entre l'élément coulissant (1) et un presse-étoupe du connecteur.
